# EUROPÄISCHE PATENTSCHRIFT

(11) **EP 1 163 427 B1**
(45) Veröffentlichungstag und Bekanntmachung des Hinweises auf die Patenterteilung: **10.12.2003**
(21) Anmeldenummer: 00920496.7
(22) Anmeldetag: 13.03.2000
(51) Int. Cl.: F01D 11/00, F01D 5/30

(54) **GASTURBINENROTOR MIT INNENRAUMGEKÜHLTER GASTURBINENSCHAUFEL**
GAS TURBINE ROTOR WITH INTERNALLY-COOLED GAS TURBINE BLADE
ROTOR DE TURBINE A GAZ DOTE D'UNE AUBE A REFROIDISSEMENT INTERNE

(30) Priorität: 19.03.1999 EP 99105683
(43) Veröffentlichungstag der Anmeldung: 19.12.2001
(73) Patentinhaber: SIEMENS AKTIENGESELLSCHAFT, 80333 München (DE)
(72) Erfinder: TIEMANN, Peter, D-58452 Witten (DE)
(86) Internationale Anmeldenummer: EP0002209
(87) Internationale Veröffentlichungsnummer: WO00057031

(56) Entgegenhaltungen:
- DE-B- 1 258 662
- US-A- 4 523 890

## Beschreibung

Die Erfindung betrifft einen Gasturbinenrotor mit einer innenraumgekühlten Gasturbinenschaufel, die einen Schaufelfuß und eine Schaufelplattform aufweist, und mit einer Scheibe, die Scheibenquernuten besitzt, in die der Schaufelfuß eingesetzt ist, wobei die Schaufelplattform außerhalb eines Außenumfangs der Scheibe angeordnet ist und an einem Endwandabschnitt einer Längsseite eine Ausnehmung besitzt, in die ein Einsatzstreifen eingesetzt ist, der in eine entsprechende Ausnehmung einer Schaufelplattform einer zweiten Gasturbinenschaufel eingreift und einen Zwischenraum zwischen den beiden Schaufelplattformen überbrückt und abdichtet.

Aus der DE-A1-198 10 567 ist eine Dichtungsplatte für eine Gasturbinenlaufschaufel bekannt. Wenn Kühlluft, die der Gasturbinenlaufschaufel zugeführt wird, in den Hochtemperatur-Brenngaskanal entweicht, führt dies u.a. zu einer Herabsetzung der Leistung der Gasturbine. Die Dichtungsplatte, die in die Gasturbinenschaufel eingesetzt wird, soll den Austritt von Kühlluft verhindern. Die Dichtung erfolgt außer durch die genannte Dichtungsplatte durch verschiedene Dichtungsstifte, die zwischen die Plattformen zweier Laufschaufeln eingebaut sind. Es ist eine Vielzahl von Dichtelementen notwendig, um die gewünschte Dichtfunktion gegen den Austritt von Kühlluft herzustellen.

Die DE-B-1 258 662 offenbart eine Deckvorrichtung für die Führung des Kühlgases von Gasturbinenscheiben, die aus mehreren einzelnen Segmenten besteht, die untereinander mit Dichtstreifen abgedichtet sind. Die Abdichtung erfolgt also in einer zusätzlichen Vorrichtung, die vor die Gasturbinenscheibe und die darin eingeschobenen Gasturbinenlaufschaufeln gesetzt ist. Dies erhöht die Anzahl der Elemente, die zum Aufbau der Dichtung benötigt werden.

Die US-A-4 523 890 offenbart Dichtungselemente für die Fußbereiche der Turbinenschaufeln. Die Dichtung dient der Verminderung der Kühlluftverluste am unteren Ende der Füße. Für den Halt der Dichtelemente müssen Haltenuten in die Turbinenscheibe eingebracht werden, in die die Dichtelemente einzuschieben sind. Es sind also aufwendige Herstellungsschritte notwendig.

Ähnliche Anordnungen von Dichtelementen werden weiterhin dazu benutzt, den Eintritt von Heißgas in den Plattformbereich beziehungsweise das Innenkühlungssystem einer Gasturbinenlaufschaufel zu verhindern. Derartiger Heißgaseintritt kann zu einer starken Beschädigung der Gasturbinenlaufschaufel führen. Um dies zu verhindern, werden an der dem Heißgasstrom zugewandten Seite der Schaufelplattform der Gasturbinenlaufschaufel mehrere Dichtungselemente in die Schaufelplattform eingesetzt.

Bei den beschriebenen Aufbauten zur Dichtung der Plattform der Gasturbinenlaufschaufel erweist es sich als nachteilig, daß die Dichtung aus einer Vielzahl von Elementen aufgebaut ist und demzufolge der Einbau der Dichtung in der Gasturbinenlaufschaufel erschwert wird. Dazu müssen weiterhin verschiedene Sicherungselemente angebracht werden, um zu verhindern, daß die Gasturbinenlaufschaufel in der rotierenden Scheibe der Gasturbine seitlich verrutscht oder sogar herausfällt.

Aufgabe der Erfindung ist es, einen Gasturbinenrotor mit einer innenraumgekühlten Gasturbinenschaufel anzugeben, wobei sowohl die Dichtung gegen Heißgaseintritt als auch Kühlluftaustritt und die Sicherung der Gasturbinenschaufel mit geringem Aufwand herzustellen und zugleich sehr zuverlässig sind.

Die Aufgabe wird dadurch gelöst, daß die Ausnehmung bis an eine scheibenseitige Basis der Schaufelplattform reicht und der Einsatzstreifen einen gegen axiale Verschiebung in Einsatzrichtung der Gasturbinenschaufel absichernden Formschluß an der Scheibe aufweist.

Durch die angegebene Ausbildung des Einsatzstreifens insbesondere seine Verlängerung bis an die Schaufelplattform ist einerseits gewährleistet, daß die Schaufelplattform an ihrem Endwandabschnitt gegen Eindringen von Heißgas beziehungsweise Ausströmen von Kühlluft abgedichtet ist. Die Dichtung läßt sich einfach herstellen und wird durch ein einziges Element geleistet, das in seiner Form individuell an verschiedene Plattformausgestaltungen angepaßt werden kann.

Zugleich ist durch den Einsatzstreifen eine axiale Fixierung der Gasturbinenschaufel in der Scheibe des Gasturbinenrotors gegeben. Die Gasturbinenschaufel, die mit ihrem Schaufelfuß in eine Scheibenquernut der Scheibe eingesetzt ist und deren Plattform außerhalb des Umfangs der Scheibe angeordnet ist, kann sich somit nicht in unerwünschtem Maße relativ zur Scheibenquernut verschieben. Die axiale Fixierung wird durch den Formschluß des Einsatzstreifens an der Scheibe gewährleistet. Dadurch ist insbesondere ein Verrutschen der Gasturbinenschaufel in die Einsatzrichtung verhindert, in die die beim Lauf der Gasturbine angreifenden Kräfte bevorzugt gerichtet sein können. Diese Art der Fixierung ist besonders stabil und einfach ein- und auszubauen und weist eine geringe Störungsanfälligkeit auf.

Nach einer thermischen Ausdehnung, die sich aus der Belastung durch die an den Flügel anströmenden Heißgase einstellt, geht der Einsatzstreifen vollständig in seine Nullage zurück, ohne sich demgegenüber beispielsweise kontinuierlich zu verschieben, was nach einigen Läufen des Gasturbinenrotors zu einem Ausfall der Funktionen des Sicherungselements gegen eine Verschiebung in einer Einsatzrichtung der Gasturbinenschaufel in der Scheibenquernut führen würde.

Die Dichtung und die Fixierung der Gasturbinenschaufel erfolgen demgemäß mit einem einzigen Element, dem Einsatzstreifen. Dies stellt eine wesentliche Verbesserung gegenüber dem Stand der Technik dar, bei dem hierfür eine Vielzahl von Elementen und damit verbunden ein großer Aufwand in der Einrichtung nötig war. Vorteilhaft ist neben der Einfachheit der Sicherung durch einen einzigen Einsatzstreifen auch dessen gute Handhabbarkeit sowie die Möglichkeit, ihn schnell auszutauschen, zu reinigen beziehungsweise zu reparieren.

Vorzugsweise ist hochwarmfestes und gegenüber chemischen Angriffen stabiles Material zu verwenden, damit das anströmende Heißgas den Einsatzstreifen nicht verformt beziehungsweise korrosiv zerstört. Die vorgeschlagenen Ausbildungen des Einsatzstreifens können mit diesen Materialien aufgrund ihrer einfachen Form problemlos hergestellt werden und weisen auch bei spröderen Materialien eine große Haltbarkeit auf.

Eine umfassende Absicherung gegen axiale Verschiebungen in beiden Einsatzrichtungen der Scheibenquernut wird dadurch geliefert, daß an den Endwandabschnitten einer Längsseite der Schaufelplattform jeweils eine Ausnehmung vorhanden ist, und daß deren Einsatzstreifen an zwei einander gegenüberliegenden Scheibenstirnseiten anliegen und gegen axiale Verschiebungen der Gasturbinenschaufel relativ zur Scheibe absichern. Die Sicherung gegen axiale Verschiebung bzw. gegen ein Vor- und Zurückrutschen der in die Scheibenquernut eingesetzten Gasturbinenschaufel wird durch die zwei sich gegenüberliegenden Einsatzstreifen gewährleistet, die jeweils einen absichernden Formschluß an den beiden sich gegenüberliegenden Scheibenstirnseiten der Scheibe besitzen. Die axiale Bewegung wird soweit gehemmt, daß axiale Verschiebungen der Gasturbinenschaufel relativ zur Scheibe entweder vollständig gehemmt sind oder lediglich in einem vorbestimmten geringen Rahmen möglich sind.

Wenn an den Endwandabschnitten jeder Längsseite der Schaufelplattform jeweils eine Ausnehmung vorhanden ist und darin Einsatzstreifen eingesetzt sind, ist jede Gasturbinenschaufel durch vier Einsatzstreifen gesichert, wobei zwei Streifen jeweils die Sicherung in einer Einsatzrichtung gewährleisten. Auf diese Weise ist ist die Gasturbinenschaufel selbst bei einem Versagen oder Verlust eines Einsatzstreifens in der Scheibenquernut verschiebungssicher durch die restlichen drei Streifen gehalten. Dabei teilen sich jeweils zwei Gasturbinenschaufeln die zwischen ihnen in der Längsseite der Schaufelplattform sitzenden zwei Einsatzstreifen.

Die Einsatzstreifen sind dadurch mit geringem Aufwand anzubringen und besonders sicher in der Ausnehmung gehalten, daß die Ausnehmung schräg in Richtung einer Rotorlängsachse des Gasturbinenrotors verläuft und an ihrem scheibenseitigen Ende in eine der Ausnehmung entsprechend schräge Fase des Scheibenkopfes mündet. Die Heißgase werden durch die Schrägstellung des eingesetzten Einsatzstreifens in Richtung des Gasturbinenflügels abgelenkt und somit optimal genutzt, ohne zu stark durch die Schaufelplattform verwirbelt zu werden beziehungsweise die Schaufelplattform zu stark mit hohen Temperaturen zu belasten. Durch das Überstehen des Einsatzstreifens über die Schaufelplattform und das dichte Anliegen an der schrägen Fase ist eine gute Abdichtung gegen Eindringen der Heißgase in die Schaufelplattform bzw. ein Austreten der Kühlluft gewährleistet.

Die angepaßten Schrägen liefern eine gleichmäßige, einseitige Anlage des Einsatzstreifens an der Ausnehmung beziehungsweise der Fase des Scheibenkopfes, wodurch angreifende Kräfte, zum Beispiel Scherkräfte, die durch eine relative Verschiebung der Gasturbinenschaufel gegenüber einer anderen Gasturbinenschaufel oder der Gasturbinenschaufel gegenüber der Scheibenquernut entstehen, ohne eine zu starke punktuelle Belastung des Einsatzstreifens sicher abgefangen werden können.

Eine einfache Sicherung gegen einen Verlust des Einsatzstreifens beispielsweise aufgrund angreifender Fliehkräfte ist dadurch gegeben, daß die Ausnehmung scheibenseitig geöffnet ist und der Einsatzstreifen bei in der Scheibenquernut eingesetzter Gasturbinenschaufel scheibenseitig in die Ausnehmung einzuschieben ist. Der Einsatzstreifen wird nach dem Einschieben dabei beispielsweise durch das geschlossene flügelseitige Ende der Ausnehmung gehalten oder dadurch, daß er an seinem scheibenseitigen Ende verbreitert ausgebildet ist und eine Hinterschneidung der Ausnehmung hintergreift, so daß ein Formschluß entgegen den angreifenden Fliehkräften entsteht.

Auf den Einsatzstreifen wirkende Kräfte können wirksam ohne eine Zerstörung des Einsatzstreifens dadurch abgefangen werden, daß es zwischen dem scheibenseitigen Ende der Ausnehmung und dem Außenumfang der Scheibe einen Relativbewegungen zwischen der Scheibe und der Schaufelplattform zulassenden Spalt gibt. Angreifende Kräfte sind beispielsweise Scherkräfte, die durch relative Bewegungen zwischen Scheibe und Schaufelplattform oder durch die sich in den Scheibenquernuten relativ zueinander verschiebende Gasturbinenschaufeln entstehen. Die Dimensionen des Spalts am unteren Ende der Ausnehmung werden so ausgelegt, daß die unterschiedlich großen angreifenden Kräfte durch entsprechende elastische Verformungen des angesetzten Einsatzstreifens abgefangen werden können, so daß eine Art "Rückfederungseffekt" erreicht wird. Bewegungen des Endes des Einsatzstreifens sind in Einsatzrichtung der Gasturbinenschaufel wie auch senkrecht dazu möglich, je nachdem, welche der angreifenden Kräfte besonders stark abgefangen werden müssen. Sind die axial verschiebenden Kräfte insbesondere Scherkräfte besonders groß, ist es sinnvoll, einen Spalt mit einer sehr geringen Höhe zu wählen, damit der Einsatzstreifen eine ausreichende Steifigkeit besitzt, um die axiale Sicherung zuverlässig ausüben zu können.

Der Einsatzstreifen besteht vorzugsweise aus einem Material, daß ausreichende elastische Verformungseigenschaften besitzt.

Dies ist beipielsweise bei einer hochwarmfesten Legierung wie Nickelbasislegierungen gegeben. Dies ermöglicht, daß das Material des Einsatzstreifens dabei zur Vermeidung von Verunreinigungen oder Diffusionsschäden und zur Gewährleistung einer gleichmäßigen thermischen Ausdehung von Schaufelplattform und Einsatzstreifen an das Material der Gasturbinenschaufel angepaßt ausgewählt wird.

Ein umfassender Halt des Einsatzstreifens ist dadurch gegeben, daß die Ausnehmung als Nut ausgebildet ist. Die Nut ist vorzugsweise gekennzeichnet durch zumindest drei sie umgebende Wände, die einen Formschluß gegen ein Verrutschen des Einsatzstreifens bilden. Darüberhinaus liefert die den Dichtstreifen umgebende Nut eine bessere Abdichtung gegen anströmendes Heißgas beziehungsweise ausströmende Kühlluft. Die Nut kann so ausgebildet werden, daß sie sich dicht um den Einsatzstreifen legt und somit ohne zusätzliche Dichtmaterialien abdichtet. Eine andere Ausbildungsform sind an die Nut angesetzte Schneiden, die in den Einsatzstreifen eingreifen.

Die Nut liefert weiterhin eine erhöhte Sicherheit gegenüber Einwirkungen von Kräften auf den Einsatzstreifen, zum Beispiel durch relative Verschiebungen entstehende Scherkräfte der Plattformen untereinander beziehungsweise der Plattformen relativ zur Scheibe. Die Nut ist dabei an der Seite offen, die der benachbarten Plattform am nächsten liegt. Auf diese Weise kann der Einsatzstreifen leicht in die beiden sich gegenüberliegenden Nuten eingeschoben werden und sitzt dort sehr sicher.

Ein Durchrutschen eines Einsatzstreifens bei Angriffen von Fliehkräften kann leicht dadurch verhindert werden, daß die Ausnehmung an ihrem scheibenseitigen Ende breiter ist als an ihrem restlichen Teil. Auf diese Weise ist ein Formschluß gegen ein Hindurchrutschen des Einsatzstreifens, der von dem scheibenseitigen Ende der Ausnehmung eingesetzt werden kann, verhindert, ohne daß gleichzeitig die Nut am oberen Ende geschlossen sein muß.

Ein sicherer Halt des Einsatzstreifens bei stehender Gasturbine ergibt sich dadurch, daß der Einsatzstreifen in seiner Einschubstellung an der Scheibe fixiert ist. Auf diese Weise ist ein Herausrutschen des Einsatzstreifens aus der Ausnehmung auch im Stand, wenn er nicht durch die Fliehkraftbelastung aufgrund der Rotationsbewegung nach außen gedrückt wird, verhindert. Durch die Fixierung an der Scheibe ist weiterhin ein verbesserter Halt gegen axiales Verrutschen gegeben. Sie kann zum Beispiel durch eine Schraube oder einen Bolzen vorgenommen werden, der unterhalb des Einsatzstreifens vorhanden ist und nicht in letzteren eingreifen muß. Diese besonders einfache Art der Fixierung läßt sich schnell herstellen und auch schnell wieder rückgängig machen auch dann, wenn Korrosion aufgetreten ist.

Zur Gewährleistung einer Sicherung des Durchrutschwiderstandes gegen Loslösen aufgrund der Fliehkraftbelastung ist es vorteilhaft, daß zur Fixierung des Einsatzstreifens ein Schraubteil dient, das in eine Ausnehmung des Einsatzstreifens eingreift und das sich unter Fliehkrafteinwirkung am Einsatzstreifen abstützt. Durch das Eingreifen in die Ausnehmung des Einsatzstreifens sichert das Schraubteil den Einsatzstreifen gegen Herausrutschen bei stehender Gasturbine. Gleichzeitig verhindert der Einsatzstreifen dadurch, daß sich das Schraubteil am Einsatzstreifen bei Fliehkrafteinwirkung abstützt, ein Herausrutschen des Schraubteils. Die beiden Elemente sichern sich dementsprechend gegenseitig.
Dies reduziert die Zahl der benötigten Elemente. Gleichzeitig läßt sich der Einsatzstreifen wiederum leicht entfernen, wenn zum Beispiel Gasturbinenschaufeln ausgetauscht werden sollen.

Das Abstützen des Schraubteils am Einsatzstreifen kann dadurch geschehen, daß das Schraubteil einen Vorsprung aufweist, der im Stillstand der Gasturbinenschaufel unmittelbar an der der Scheibe zugewandten Fläche des Einsatzstreifens anliegt, wobei ein anderer Teil des Schraubteils durch die Ausnehmung des Einsatzstreifens hindurchgreift. Hierbei muß sichergestellt sein, daß der sich am Einsatzstreifen abstützende Teil des Schraubteils nicht durch die gewöhnliche unter thermischer Belastung des Einsatzstreifens auftretenden Verschiebungen ins Leere greift. Dies kann einfach dadurch gewährleistet werden, daß der Vorsprung des Schraubteils rundherum um die Ausnehmung des Einsatzstreifens an der scheibenseitigen Seite des Einsatzstreifens anliegt.

Eine Herausfallsicherung des Einsatzstreifens und/oder eine Sicherung gegen Heraussleudern des Einsatzstreifens bei Fliehkraftangriff, wobei keine zusätzlichen Teile benötigt werden, wird dadurch geleistet, daß der Einsatzstreifen an einem scheibenseitigen Ende in eine Sicherungsausnehmung der Scheibenstirnseite eingreift. Der Einsatzstreifen kann für das Eingreifen in die Sicherungsausnehmung beispielsweise vor dem Einsetzen bereits ein umgebogenes Ende besitzen oder nach dem Einsetzen in die Sicherungsausnehmung umgebogen werden. Eine weitere Möglichkeit ist, daß der Einsatzstreifen einen angesetzten Vorsprung besitzt, der in der Einschiebestellung mit der Sicherungsausnehmung korrespondiert.

Durch derartige Eingriffe in eine Sicherungsausnehmung in der Scheibenstirnseite ist der Einsatzstreifen für eventuelle Wartungszwecke oder bei einem Versagen der Gasturbinenschaufel ohne zusätzliche Werkzeuge beziehungsweise ohne die Gefahr eines Verbackens des Sicherungselements mit dem Material aufgrund eines diffusiven oder korrosiven Angriffs bei hohen Betriebstemperaturen leicht zu entfernen. Andererseits kann der in die Sicherungsausnehmung eingreifende Teil des Einsatzstreifens nahezu beliebig dimensioniert ausgebildet werden, so daß die Sicherung auch bei großen äußeren Kräften zuverlässig gegeben ist. Darüberhinaus ist ein gewisses Spiel des Einsatzstreifens, der in die Sicherungsausnehmung eingreift, möglich, so daß thermische Ausdehnungen beziehungsweise angreifende Schwerkräfte ohne ein Versagen beziehungsweise eine Beschädigung des Einsatzstreifens leichter abgefangen werden können.

Eine von der Scheibe unabhängige Sicherung kann dadurch geliefert werden, daß ein Sicherungsstreifen unter der Schaufelplattform durch zwei Einsatzstreifen hindurchführt und an seinen Enden umgebogen ist. Die Durchrutschsicherung ist auf diese Weise unabhängig von der Scheibe gegeben. Dies ist vorteilhaft, wenn große Scherkräfte auftreten, die einen an der Scheibe befestigten Einsatzstreifen stark belasten und eventuell loslösen würden. Dieser zusätzliche Sicherheitsaspekt ist besonders bei hohen Temperaturschwankungen beziehungsweise stark wechselnden angreifenden Kräften wichtig.

Ein guter seitlicher Halt und Abdichtung des Einsatzstreifens ist dadurch gegeben, daß der Einsatzstreifen mit einer vorbestimmten Eingriffstiefe in die Ausnehmung der Schaufelplattform eingreift und daß die Eingriffstiefe des Einsatzstreifens in die Ausnehmung größer ist, als der Zwischenraum zwischen zwei benachbarten Schaufelplattformen. Selbst bei starken relativen Verschiebungen der Schaufelplattformen untereinander ist der Einsatzstreifen verliersicher in den beiden Ausnehmungen gehalten und dichtet hier labyrinthartig gut ab.

Anhand der in den Zeichnungen dargestellten Ausführungsbeispielen wird der Gasturbinenrotor mit innenraumgekühlten Gasturbinenschaufeln näher erläutert. Es zeigen:
- FIG 1: eine perspektivische Ansicht eines Ausschnitts der Scheibe mit eingesetzter Gasturbinenschaufel,
- FIG 2: eine Seitenansicht einer Gasturbinenschaufel mit Einsatzstreifen,
- FIG 3: eine Seitenansicht einer Schraubfixierung des Einsatzstreifens,
- FIG 4a,b: Sicherungsnutfixierungen des Einsatzstreifens,
- FIG 5: eine perspektivische Ansicht einer Gasturbinenschaufel mit eingesetzten Sicherungsstreifen,
- FIG 6a: eine Aufsicht auf einen scheibenseitig verbreiterten Einsatzstreifen und
- FIG 6b: eine perspektivische Ansicht eines verbreiterten Einsatzstreifens.

In Figur 1 ist schematisch und nicht maßstäblich ein prinzipieller Aufbau eines Teils des Gasturbinenrotors, nämlich ein äußerer Teil - der Kopfteil 6 - der Scheibe 4 dargestellt. Die Scheibe 4 besitzt umlaufend, zu ihrem Umfang 7 hin offene Scheibenquernuten 3, die im wesentlichen parallel zur Rotorlängsachse 16 verlaufen, jedoch auch dazu schräg gestellt wein können. Die Scheibenquernuten 3 sind mit Hinterschneidungen 15 ausgestattet. In eine Scheibenquernut 3 wird eine Gasturbinenschaufel 1 mit ihrem Schaufelfuß 2 entlang der Einsatzrichtung 30 der Scheibenquernut 3 eingesetzt. Der Schaufelfuß 2 stützt sich mit Längsrippen 41 an den Hinterschneidungen 15 der Scheibenquernut 3 ab. Auf diese Weise ist die Gasturbinenschaufel 1 bei Rotationen der Scheibe 4 um die Rotorlängsachse 16 entgegen in Richtung der Längsachse 50 der Gasturbinenschaufel 1 auftretender Fliehkräfte gehalten. Eine zusätzliche Verliersicherung muß dann lediglich noch zur Verhinderung eines Herausrutschens entlang der Einsatzrichtung 30 in der Scheibenquernut 3 erfolgen. In der vorliegenden Erfindung erfolgt die Sicherung mit Hilfe des Einsatzstreifens 11, wie weiter unten dargestellt.

Oberhalb des Schaufelfußes 2 besitzt die Gasturbinenschaufel 1 einen verbreitert ausgebildeten Bereich, die sogenannte Schaufelplattform 5. An einer einer scheibenseitigen Basis 13 der Schaufelplattform 5 gegenüberliegenden Außenseite 43 der Schaufelplattform 5 befindet sich ein Flügel 40 der Gasturbinenschaufel 1. An dem Flügel 40 strömen die zum Betrieb der Gasturbinenschaufel 1 benötigten Heißgase vorbei und erzeugen ein Drehmoment der Scheibe 1. Bei hohen Betriebstemperaturen des Gasturbinenrotors benötigt der Flügel 40 der Gasturbinenschaufel 1 ein Innenkühlungssystem, welches hier nicht vollständig dargestellt ist. Dargestellt sind lediglich die Versorgungsleitungen 55 zum Innenkühlungssystem, durch die die Kühlluft in das Innenkühlungssystem eingeführt wird.

Die Kühlluft wird durch eine nicht dargestellte Zuleitung durch die Scheibe 4 in den Schaufelfuß 2 der Gasturbinenschaufel 1 geleitet und von dort aus zu den Versorgungsleitungen 55 des Innenkühlungssystems. Um ein frühzeitiges Austreten der Kühlluft im Bereich des Schaufelfußes 2 beziehungsweise der Schaufelplattform 5 zu verhindern, sind Einsatzstreifen 11 vorhanden.

Insbesondere wird verhindert werden, daß Heißgas zwischen zwei Gasturbinenlaufschaufeln 1 in die Schaufelplattform 5 beziehungsweise das Innenkühlungssystem eindringt und diese Bereiche beschädigt. Eine zweite, in eine benachbarte Scheibenquernut eingesetzte Gasturbinenschaufel 1 ist gestrichelt dargestellt. Die Längsseiten 9 der beiden Gasturbinenschaufeln 1 weisen einen Zwischenraum 12 auf. Die Längsseiten 9 weisen Ausnehmungen 10 auf, in die ein Einsatzstreifen 11 eingesetzt ist.

Hierzu wird die Ausnehmung 10 bis an die scheibenseitige Basis 13 der Schaufelplattform 5 reichend ausgebildet. Der Einsatzstreifen 11 reicht wiederum über das scheibenseitige Ende 14 der Ausnehmung 10 hinaus und liegt an seinem scheibenseitigen Ende 34 an einer Fase 17 an der Stirnseite 22 der Scheibe 4 an. Der Einsatzstreifen 11 weist somit einen gegen axiale Verschiebung der Gasturbinenschaufel 1 in Einsatzrichtung 30 der Gasturbinenschaufel 1 absichernden Formschluß an der Scheibe 4 auf.

Der Einsatzstreifen 11 erfüllt auf diese Weise durch das enge Anliegen in der Ausnehmung 10 wie auch an der Fase 17 eine sowohl gegen Heißgaseindringen und Kühlluftaustreten abdichtende Funktion, wie auch eine gegen ein Verrutschen der Gasturbinenschaufel 1 in der Scheibenquernut 3 beziehungsweise in Einsatzrichtung 30 absichernde Funktion. Für den Einsatzstreifen 11 wird vorzugsweise ein hochwarmfestes Material verwandt, zum Beispiel eine Nickel-Basis-Legierung.

Wenn an beiden Endwandabschnitten 8 einer Längsseite 9 jeweils eine Ausnehmung 10 vorhanden ist, und jeweils ein Einsatzstreifen 11 in eine Ausnehmung 10 eingesetzt wird und an jeweils einer der beiden sich gegenüberliegenden Scheibenstirnseiten 22 anliegt, ist die Gasturbinenschaufel 1 in beiden möglichen Einsatzrichtungen 30 relativ zur Scheibe 4 abgesichert. Die gegenüberliegende Längsseite 9 der Schaufelplattform 5 besitzt wiederum an ihren Endwandabschnitten 8 der Längsseite 9 Ausnehmungen 10, in die Einsatzstreifen 11 eingesetzt sind. Somit ist eine Gasturbinenschaufel 1 durch insgesamt vier Einsatzstreifen 11 gesichert. Zur Verbesserung der Dichtung wird ein Dichtungsstreifen in die Nut 35 der Längsseiten 9 längs eingeschoben.

Figur 2 zeigt eine seitliche Ansicht der Gasturbinenschaufel 1 mit einem eingesetzten Einsatzstreifen 11. Die Ausnehmung 10 verläuft schräg, geneigt in Richtung einer Rotorlängsachse 16 des Gasturbinenrotors und mündet an ihrem scheibenseitigen Ende 14 in eine der Ausnehmung 10 entsprechend abgeschrägten Fase 17 des Scheibenkopfes 6. Auf diese Weise ist der scheibenkopfseitige Bereich der Schaufelplattform 5 sehr gut gegen Eindringen von Heißgas abgesichert. Die Kühlluft, die durch den Zugang 29 zum Innenkühlungssystem in die Gasturbinenschaufel eingeleitet wird, kann nicht vor dem Erreichen der Flügelspitze des Schaufelflügels 40 durch den Zwischenraum 12 entweichen.

Durch die Auflage auf der Fase 17 liegt eine große Anlagefläche des Einsatzstreifens 11 vor, wodurch axial angreifende Kräfte gut abgefangen werden können. Am scheibenseitigen Ende 14 der Ausnehmung 10 kann der Einsatzstreifen 11 von unten in die Ausnehmung 10 eingesetzt werden. Auf diese Weise ist er gegen ein Herausrutschen durch angreifende Fliehkräfte gesichert.

Figur 3 zeigt ein scheibenseitiges Ende 14 der Ausnehmung 10 mit eingesetzem Einsatzstreifen 11. Zwischen dem scheibenseitigen Ende 14 der Ausnehmung 10 und dem Außenumfang 7 der Scheibe 4 gibt es einen axiale Relativbewegungen zwischen der Scheibe 4 und der Schaufelplattform 5 zulassenden Spalt 19. Der Spalt 19 ermöglicht bei einem Angreifen von Querkräften eine elastische Verformung des eingesetzten Einsatzstreifens 11, so daß eine Art "Rückfederungseffekt" erreicht wird. Die Ausnehmung 10 ist hier, wie auch in den vorherigen Abbildungen, als Nut ausgebildet. Auf diese Weise sitzt der Einsatzstreifen 11 sicher gehalten und gut abgedichtet in der Ausnehmung 10.

Der Einsatzstreifen 11 ist in seiner Einschubstellung an der Scheibe 4 fixiert. Auf diese Weise ist ein Herausrutschen des Einsatzstreifens unter Wirkung der Schwerkraft verhindert und die sichernde Wirkung des Einsatzstreifens 11 gegenüber axialen Verschiebungen der Gasturbinenschaufel 1 ist erhöht. Zur Fixierung des Einsatzstreifens 11 dient ein Schraubteil 20. Das Schraubteil 20 ist im Bereich der Fase 17 in den Scheibenkopf 6 eingesetzt. Das Schraubteil 20 besitzt einen Kopf 36 und umlaufende Schultern 37. Der Kopf 36 ragt in eine Ausnehmung 60 des Einsatzstreifens 11 und die Schultern 37 stützen sich an der Innenseite 38 des Einsatzstreifens 11 ab. Die Schultern 37 liegen dicht an der Innenseite 38 des Einsatzstreifens 11 an, so daß der Einsatzstreifen 11 ein Herausrutschen des Schraubteils 20 bei angreifenden Fliehkräften verhindert und gleichzeitig der Einsatzstreifen 11 durch den Kopf 36 des Schraubteils 20 gegen ein Herausrutschen bei still stehendem Gasturbinenrotor gesichert ist.

Figur 4a zeigt eine andere mögliche Ausbildung des scheibenseitigen Endes 34 des Einsatzstreifens 11. Der Einsatzstreifen 11 greift an seinem scheibenseitigen Ende 34 in eine Sicherungsausnehmung 70 der Scheibenstirnseite 22 ein. Die Sicherungsausnehmung 70 stützt den Einsatzstreifen 11 gegen Herausfallen, wie auch gegen seitliches Verrutschen ab. Das Ende 14 ist vorzugsweise nach dem Einschieben des Einsatzstreifens 11 in die Ausnehmung 70 umgebogen. Der Einsatzstreifen 11 kann an seinem scheibenseitigen Ende 34 auch vor dem Einsetzen umgebogen und eingeschoben werden. Voraussetzung hierfür ist ein hinreichendes Federungsvermögen des Streifens 11 und/oder eine ausreichende Abschrägung der Ausnehmung 70.

Figur 4b zeigt die scheibenseitige Sicherung des Einsatzstreifens 11 aus Fig.4a, wobei jedoch die Sicherungsausnehmung 70 eine flachere Abschrägung aufweist. Auf diese Weise wird der eingesetzte Einsatzstreifen 11 auch bei leichten axialen Verschiebungen verliersicher gehalten.

Figur 5 zeigt eine weitere Sicherungsmöglichkeit im Bereich des scheibenseitigen Endes 34 des Einsatzstreifens 11. Ein Sicherungsstreifen 24 greift unter der Schaufelplattform 5 hindurch und führt durch jeweils eine Durchgriffsöffnung 56 in zwei sich gegenüberliegenden Einsatzstreifen 11 hindurch und ist an seinen Enden 80 umgebogen. Auf diese Weise ist ein Herausrutschen der Einsatzstreifen 11 verhindert. Die Scheibe 4 wird auf diese Weise nicht mit Bohrungen oder Öffnungen zur Sicherung der Einsatzstreifen 11 betroffen. Diese Art der Sicherung bietet eine erhöhte Haltbarkeit gegenüber angreifenden Scherkräften, da ein derartiger Einsatzstreifen 11 ein gewisses Spiel zum Verschieben besitzt. Darüberhinaus kann die Sicherung leicht ohne eine bleibende Beschädigung der Scheibe 4 wieder entfernt werden. Das Entfernen der Sicherung ist darüberhinaus einfacher, weil eine derartige Sicherung selbst bei hohen Temperaturen im allgemeinen keine unerwünschte stoffmäßige Verbindung mit dem umgebenden Material eingeht oder gegebenenfalls aus dieser leichter wieder abzulösen ist. Der Sicherungsstreifen 24 sollte dementsprechend ebenso wie die Einsatzstreifen 11 aus hochwarmfesten Material bestehen. Die Öffnungen 56 sollten möglichst an den Sicherungsstreifen 24 gut angepaßt sein, damit kein Heißgas in die Schaufelplattform 5 eindringt. Die Breite des Sicherungsstreifens 24 kann an die Stärke der angreifenden Kräfte angepaßt werden, die Enden 80 können auch unter den Einsatzstreifen 11 durchgreifen und gegebenenfalls breiter als deren Breite 25 sein.

Figuren 6a, 6b zeigen eine beispielhafte Ausführung eines Einsatzstreifens 11, der an seinem scheibenseitigen Ende 34 eine gegenüber dem restlichen Teil vergrößerte Breite 25 besitzt. Entsprechend ist die Ausnehmung 10 an ihrem scheibenseitigen Ende 14 breiter als an ihrem restlichen Teil ausgebildet. Sie weist Hinterschneidungen 85 auf. Dadurch ist ein Herausrutschen des Einsatzstreifens 11 bei angreifenden Fliehkräften selbst bei einem offenen flügelseitigen Ende 75 der Ausnehmung 10 verhindert. Es ist kein Spalt 19 vorgesehen und der Abstand der Schaufelplattform 5 von dem Scheibenumfang 7 klein gehalten. Auf diese Weise kann auch eine durch starke, in Einsatzrichtung 30 wirkende Kräfte belastete Gasturbinenschaufel 1 sicher gehalten werden.

Die Breite 25 des Einsatzstreifens 11 kann in einer alternativen Ausbildung auch von seinem scheibenseitigen Ende 34 bis zu seinem flügelseitigen Ende 75 stetig abnehmen. Zur Sicherung eines derartigen Einsatzstreifens 11 gegen Herausfallen bei stillstehendem Gasturbinenrotor kann ein Schraubteil 100 beziehungsweise ein Bolzen unterhalb des Einsatzstreifens 11 an der Scheibenstirnseite 22 angeordnet werden.

Der Einsatzstreifen 11 bietet bei den schmalen Zwischenraum 12 eine besonders geringe Angriffsfläche gegenüber Heißgasen, beziehungsweise ist gut gegen das Eindringen der Heißgase abgedichtet. Der Einsatzstreifen 11 greift dabei mit einer vorbestimmten Eingriffstiefe 95 in die Ausnehmung 10 der Schaufelplattform 5 der Tiefe 90 ein. Die Eingriffstiefe 95 des Einsatzstreifens 11 in der Ausnehmung 10 ist größer, als der Zwischenraum 12 zwischen zwei benachbarten Schaufelplattformen 5. Dies ermöglicht einen sehr sicheren Halt des Einsatzstreifens 11 in der Ausnehmung 10.

## Patentansprüche

1. Gasturbinenrotor, mit einer innenraumgekühlten Gasturbinenschaufel (1), die einen Schaufelfuß (2) und eine Schaufelplattform (5) aufweist, und mit einer Scheibe (4), die Scheibenquernuten (3) besitzt, in die der Schaufelfuß (2) eingesetzt ist, wobei die Schaufelplattform (5) außerhalb eines Außenumfangs (7) der Scheibe (4) angeordnet ist und an einem Endwandabschnitt (8) einer Längsseite (9) eine Ausnehmung (10) besitzt, in die ein Einsatzstreifen (11) eingesetzt ist, der in eine entsprechende Ausnehmung (10) einer Schaufelplattform (5) einer zweiten Gasturbinenschaufel (1) eingreift und einen Zwischenraum (12) zwischen den beiden Schaufelplattformen (5) überbrückt und abdichtet,
**dadurch gekennzeichnet, daß** die Ausnehmung (10) bis an eine scheibenseitige Basis (13) der Schaufelplattform (5) reicht und der Einsatzstreifen (11) einen gegen axiale Verschiebung in einer Einsatzrichtung (30) der Gasturbinenschaufel (1) absichernden Formschluß an der Scheibe (4) aufweist.

2. Gasturbinenrotor nach Anspruch 1,
**dadurch gekennzeichnet, daß** an den Endwandabschnitten (8) einer Längsseite (9) der Schaufelplattform (5) jeweils eine Ausnehmung (10) vorhanden ist, und daß deren Einsatzstreifen (11) an zwei einander gegenüberliegenden Scheibenstirnseiten (22) anliegen und gegen axiale Verschiebungen der Gasturbinenschaufel (1) relativ zur Scheibe (4) absichern.

3. Gasturbinenrotor nach einem oder mehreren der Ansprüche 1 oder 2,
**dadurch gekennzeichnet, daß** die Ausnehmung (10) schräg in Richtung einer Rotorlängsachse (16) des Gasturbinenrotors verläuft und an ihrem scheibenseitigen Ende (14) in eine der Ausnehmung (10) entsprechend schräge Fase (17) des Scheibenkopfes (6) mündet.

4. Gasturbinenrotor nach einem oder mehreren der Ansprüche 1 bis 3,
**dadurch gekennzeichnet, daß** der Einsatzstreifen (11) bei in die Scheibenquernut (3) eingesetzter Gasturbinenschaufel (1) scheibenseitig in die Ausnehmung (10) einzuschieben und gegen Fliehkräfte formschlüssig an der Scheibe und/oder an der Schaufelplattform gesichert ist.

5. Gasturbinenrotor nach einem oder mehreren der Ansprüche 1 bis 4,
**dadurch gekennzeichnet, daß** es zwischen dem scheibenseitigen Ende (14) der Ausnehmung (10) und dem Außenumfang (7) der Scheibe (4) einen Relativbewegungen zwischen der Scheibe (4) und der Schaufelplattform (5) zulassenden Spalt (19) gibt.

6. Gasturbinenrotor nach einem oder mehreren der Ansprüche 1 bis 5,
**dadurch gekennzeichnet, daß** die Ausnehmung (10) als Nut ausgebildet ist.

7. Gasturbinenrotor nach einem oder mehreren der Ansprüche 1 bis 6,
**dadurch gekennzeichnet, daß** die Ausnehmung (10) an ihrem scheibenseitigen Ende (14) breiter ist als in ihrem restlichen Teil.

8. Gasturbinenrotor nach einem oder mehreren der Ansprüche 1 bis 7,
**dadurch gekennzeichnet, daß** der Einsatzstreifen (11) in seiner Einschubstellung an der Scheibe (4) fixiert ist.

9. Gasturbinenrotor nach einem oder mehreren der Ansprüche 1 bis 8,
**dadurch gekennzeichnet, daß** zur Fixierung des Einsatzstreifens (11) ein Schraubteil (20) dient, das in eine Ausnehmung (60) des Einsatzstreifens (11) eingreift und das sich unter Fliehkrafteinwirkung am Einsatzstreifen (11) abstützt.

10. Gasturbinenrotor nach einem oder mehreren der Ansprüche 1 bis 9,
**dadurch gekennzeichnet, daß** der Einsatzstreifen (11) an einem scheibenseitigen Ende (14) in eine Sicherungsausnehmung (70) der Scheibenstirnseite (22) eingreift.

11. Gasturbinenrotor nach einem oder mehreren der Ansprüche 1 bis 10,
**dadurch gekennzeichnet, daß** ein Sicherungsstreifen (24) unter der Schaufelplattform (5) durch zwei Einsatzstreifen (11) hindurchführt und an seinen Enden (80) umgebogen ist.

12. Gasturbinenrotor nach einem oder mehreren der Ansprüche 1 bis 11,
**dadurch gekennzeichnet, daß** der Einsatzstreifen (11) draht- oder blechförmig ausgebildet ist.

13. Gasturbinenrotor nach einem oder mehreren der Ansprüche 1 bis 12,
**dadurch gekennzeichnet, daß** der Einsatzstreifen (11) mit einer vorbestimmten Eingriffstiefe (95) in die Ausnehmung (10) der Schaufelplattform (5) eingreift und daß die Eingriffstiefe (95) des Einsatzstreifens (11) in die Ausnehmung (10) größer ist, als der Zwischenraum (12) zwischen zwei benachbarten Schaufelplattformen (5).

## Claims

1. Gas turbine rotor, with an internally cooled gas turbine blade (1) which has a blade root (2) and a blade platform (5), and with a disc (4) possessing transverse disc grooves (3), into which the blade root (2) is inserted, the blade platform (5) being arranged outside an outer circumference (7) of the disc (4) and possessing, on an end wall portion (8) of one longitudinal side (9), a recess (10) into which is inserted an insert strip (11) which engages into a corresponding recess (10) of a blade platform (5) of a second gas turbine blade (1) and bridges and seals off an interspace (12) between the two blade platforms (5), **characterized in that** the recess (10) reaches as far as a disc-side base (13) of the blade platform (5), and the insert strip (11) has a form fit to the disc (4) which protects against axial displacement in a direction of insertion (30) of the gas turbine blade (1).

2. Gas turbine rotor according to Claim 1, **characterized in that** there is a recess (10) on each of the end wall portions (8) of one longitudinal side (9) of the blade platform (5), and **in that** its insert strips (11) bear on two mutually opposite disc end faces (22) and protect against axial displacements of the gas turbine blade (1) relative to the disc (4).

3. Gas turbine rotor according to one or more of Claims 1 and 2, **characterized in that** the recess (10) runs obliquely in the direction of a longitudinal rotor axis (16) of the gas turbine rotor and at its disc-side end (14) issues into a chamfer (17) of the disc head (6), said chamfer being oblique corresponding to the recess (10).

4. Gas turbine rotor according to one or more of Claims 1 to 3, **characterized in that**, with the gas turbine blade (1) inserted into the transverse disc groove (3), the insert strip (11) can be pushed into the recess (10) on the disc side and is secured counter to centrifugal forces by form fit on the disc and/or on the blade platform.

5. Gas turbine rotor according to one or more of Claims 1 to 4, **characterized in that** between the disc-side end (14) of the recess (10) and the outer circumference (7) of the disc (4) there is a gap (19) allowing relative movements between the disc (4) and the blade platform (5).

6. Gas turbine rotor according to one or more of Claims 1 to 5, **characterized in that** the recess (10) is designed as a groove.

7. Gas turbine rotor according to one or more of Claims 1 to 6, **characterized in that** the recess (10) is wider at its disc-side end (14) than in its remaining part.

8. Gas turbine rotor according to one or more of Claims 1 to 7, **characterized in that** the insert strip (11) is fixed in its push-in position on the disc (4).

9. Gas turbine rotor according to one or more of Claims 1 to 8, **characterized in that** there serves for fixing the insert strip (11) a screw part (20) which engages into a recess (60) of the insert strip (11) and is supported on the insert strip (11) under the action of centrifugal force.

10. Gas turbine rotor according to one or more of Claims 1 to 9, **characterized in that** the insert strip (11) engages at its disc-side end (14) into a securing recess (70) of the disc end face (22).

11. Gas turbine rotor according to one or more of Claims 1 to 10, **characterized in that** a securing strip (24) leads through two insert strips (11) below the blade platform (5) and is bent round at its ends (80).

12. Gas turbine rotor according to one or more of Claims 1 to 11, **characterized in that** the insert strip (11) is designed in the form of a wire or of a metal sheet.

13. Gas turbine rotor according to one or more of Claims 1 to 12, **characterized in that** the insert strip (11) engages with a predetermined engagement depth (95) into the recess (10) of the blade platform (5), and **in that** the engagement depth (95) of the insert strip (11) into the recess (10) is greater than the interspace (12) between two adjacent blade platforms (5).

## Revendications

1. Rotor de turbine à gaz, comprenant une aube (1) de turbine à gaz à refroidissement interne qui a un pied (2) d'aube et une plate-forme (5) d'aube, et comprenant un disque (4) qui a des gorges transversales dans lesquelles le pied (2) d'aube est inséré, la plate-forme (5) d'aube étant disposée à l'extérieur d'un pourtour (7) extérieur du disque (4) et ayant sur une partie (8) de paroi d'extrémité d'un grand côté (9) un évidement (10) dans lequel est insérée une bande (11 ) rapportée qui pénètre dans un évidement (10) correspondant d'une plate-forme (5) d'aube d'une deuxième aube (1) de turbine à gaz et recouvre et rend étanche un espace (12) intermédiaire entre les deux plates-formes (5) d'aubes,
**caractérisé en ce que** l'évidement (10) va jusqu'à une base (13), du côté du disque, de la plate-forme (5) d'aube, et la bande (11 ) rapportée a une complémentarité de forme avec le disque (4) qui empêche tout décalage axial dans une direction (30) d'insertion de l'aube (1) de turbine à gaz.

2. Rotor de turbine à gaz suivant la revendication 1,
**caractérisé en ce que** sur les parties (8) d'extrémité de paroi d'un grand côté (9) de la plate-forme (5) d'aube, il y a respectivement un évidement (10), et **en ce que** ces bandes (11) rapportées s'appliquent à deux faces (22) frontales mutuellement opposées du disque et empêchent tout décalage axial de l'aube (1) de la turbine à gaz par rapport au disque (4).

3. Rotor de turbine à gaz suivant l'une ou plusieurs des revendications 1 ou 2,
**caractérisé en ce que** l'évidement (10) est incliné dans la direction d'un axe (16) longitudinal du rotor de la turbine à gaz et débouche, à son extrémité (14) du côté du disque, en un biseau (17), correspondant à l'évidement (10), de la tête (6) du disque.

4. Rotor de turbine à gaz suivant l'une ou plusieurs des revendications 1 à 3,
**caractérisé en ce que** la bande (11 ) rapportée pour une aube (1) de turbine à gaz insérée dans la gorge (3) transversale du disque est insérée du côté du disque dans l'évidement (10) et est maintenue à l'encontre des forces centrifuges par complémentarité de forme sur le disque et/ou sur la plate-forme de l'aube.

5. Rotor de turbine à gaz suivant l'une ou plusieurs des revendications 1 à 4,
**caractérisé en ce qu'**il y a, entre l'extrémité (14), du côté du disque, de l'évidement (10) et le pourtour (7) extérieur du disque (4), un intervalle (19) autorisant des mouvements relatifs entre le disque (4) et la plate-forme (5) d'aube.

6. Rotor de turbine à gaz suivant l'une ou plusieurs des revendications 1 à 5,
**caractérisé en ce que** l'évidement (10) est constitué en gorge.

7. Rotor de turbine à gaz suivant l'une ou plusieurs des revendications 1 à 6,
**caractérisé en ce que** l'évidement (10) est plus large à son extrémité (14) du côté du disque que dans sa partie restante.

8. Rotor de turbine à gaz suivant l'une ou plusieurs des revendications 1 à 7,
**caractérisé en ce que** la bande (11) rapportée est immobilisée en sa position d'insertion sur le disque (4).

9. Rotor de turbine à gaz suivant l'une ou plusieurs des revendications 1 à 8,
**caractérisé en ce que** pour l'immobilisation de la bande (11) rapportée, on se sert d'une pièce (20) de vissage qui pénètre dans un évidement (60) de la bande (11) rapportée et qui s'appuie sur la bande (11 ) rapportée sous l'effet de la force centrifuge.

10. Rotor de turbine à gaz suivant l'une ou plusieurs des revendications 1 à 9,
**caractérisé en ce que** la bande (11 ) rapportée pénètre à une extrémité (14) du côté du disque dans un évidement (70) de fixation de la face (22) frontale du disque.

11. Rotor de turbine à gaz suivant l'une ou plusieurs des revendications 1 à 10,
**caractérisé en ce qu'**une bande (24) de fixation passe sous la plate-forme (5) de l'aube dans deux bandes (11) rapportées et est recourbée à ses extrémités (80).

12. Rotor de turbine à gaz suivant l'une ou plusieurs des revendications 1 à 11,
**caractérisé en ce que** la bande (11) rapportée est constituée sous la forme d'un fil métallique ou d'une tôle.

13. Rotor de turbine à gaz suivant l'une ou plusieurs des revendications 1 à 12,
**caractérisé en ce que** la bande (11 ) rapportée pénètre à une profondeur (95) de pénétration déterminée à l'avance dans l'évidement (10) de la plate-forme (5) de l'aube, et **en ce que** la profondeur (95) de pénétration de la bande (11 ) rapportée dans l'évidement (10) est plus grande que l'espace (12) intermédiaire compris entre deux plates-formes (5) d'aubes voisines.
